# EUROPÄISCHE PATENTSCHRIFT

(11) **EP 1 387 801 B1**
(45) Veröffentlichungstag und Bekanntmachung des Hinweises auf die Patenterteilung: **06.04.2005**
(21) Anmeldenummer: 02747303.2
(22) Anmeldetag: 07.05.2002
(51) Int. Cl.: B65D 83/00, B65D 51/16, B05B 11/04

(54) **BEHÄLTERANORDNUNG ZUM ENTNEHMEN UND APPLIZIEREN VON TEILMENGEN EINES FLÜSSIGEN PRODUKTS**
CONTAINER ARRANGEMENT FOR REMOVING AND APPLYING PARTIAL AMOUNTS OF A LIQUID PRODUCT
ENSEMBLE CONTENANT SERVANT A PRELEVER ET APPLIQUER DES QUANTITES PARTIELLES D'UN PRODUIT LIQUIDE

(30) Priorität: 07.05.2001 DE 10122096; 19.07.2001 DE 10135310
(43) Veröffentlichungstag der Anmeldung: 11.02.2004
(73) Patentinhaber: Wella Aktiengesellschaft, 64274 Darmstadt (DE)
(72) Erfinder: EBERHARDT, Heiko, 61440 Oberursel (DE); HOELZER, Anja, 64572 Buettelborn (DE)
(86) Internationale Anmeldenummer: PCT/EP2002/005014
(87) Internationale Veröffentlichungsnummer: WO 2002/090211

(56) Entgegenhaltungen:
- WO-A-95/19919
- JP-A- 2000 016 470
- JP-A- 2000 296 888
- US-A- 3 645 414
- US-A- 4 102 476
- US-A- 5 465 864

## Beschreibung

Die Erfindung betrifft eine Behälteranordnung nach der Gattung des Oberbegriffs des Anspruchs 1 beziehungsweise des Anspruchs 2.

Eine derartige Behälteranordnung ist beispielsweise aus der JP 2000-296888 A bekannt. Diese Behälteranordnung ist zum Entnehmen und Applizieren von Teilmengen eines flüssigen Produkts vorgesehen, wobei ein formelastischer Innenbehälter für das Produkt und ein formelastischer Außenbehälter von einem Aufsatz aufgenommen ist. Durch manuellen Druck auf den Außenbehälter wirkt ein dadurch entstehender Luftüberdruck auf den Innenbehälter zwecks Entnahme einer Teilmenge des Produkts, wobei ein Entnahmekanal mit einer Rückflusssperre zur Verhinderung eines Rückflusses des Produkts in den Innenbehälter vorgesehen ist. Zwischen dem Innenbehälter und dem Außenbehälter ist ein Lufteinsaugventil zum Austausch des Volumens einer entnommenen Produktteilmenge vorgesehen. Dieses Lufteinsaugventil ist innerhalb des Aufsatzes asymmetrisch angeordnet, weswegen eine automatische Konfektionierung einen hohen Aufwand bedeutet, wodurch höhere Herstellkosten entstehen. Auch ist die Funktionssicherheit des Lufteinsaugventils nicht immer zuverlässig.

Der Erfindung liegt die Aufgabe zu Grunde, eine gattungsgleiche Behälteranordnung mit einem Lufteinsaugventil zu schaffen, welches funktionssicherer und konstruktiv einfacher ausgebildet ist, einfach automatisch zu konfektionieren und kostengünstig herstellbar ist.

Diese Aufgabe wird nach den Merkmalen des kennzeichnenden Teils des Anspruchs 1 beziehungsweise des Anspruchs 2 gelöst. Vorteilhafte Weiterbildungen der Erfindung gehen aus den Unteransprüchen hervor.

Die Erfindung wird an Hand von zwei Ausführungsbeispielen näher erläutert.

Es zeigt:
- Fig. 1: in einem Axialschnitt eine komplette Behälteranordnung als ein erstes Ausführungsbeispiel;
- Fig. 2: eine Detailansicht X nach der Fig. 1;
- Fig. 3: in einer Seitenansicht Z nach der Fig. 2 einen Kanal;
- Fig. 4: eine Detailansicht Y nach der Fig. 1;
- Fig. 5: eine Detailansicht X nach der Fig. 2, die Dichtlippe jedoch in einer Luftansaugstellung;
- Fig. 6: in einem Axialschnitt eine komplette Behälteranordnung als ein zweites Ausführungsbeispiel;
- Fig. 7: eine Detailansicht X.1 nach der Fig. 6, und
- Fig. 8: eine Detailansicht X.1 nach der Fig. 6, die Dichtlippe jedoch in einer Luftansaugstellung.

Die Fig. 1 zeigt in einem axialen Schnitt eine komplette Behälteranordnung 1 zum Entnehmen und Applizieren von Teilmengen eines flüssigen Produkts 2, wobei ein weicher, formelastischer Innenbehälter 3 mit dem Produkt 2 in einen zusammendrückbaren, formelastischen Außenbehälter 4 eingesetzt ist. Durch manuellen Druck auf den Außenbehälter 4 wirkt ein dadurch entstehender Luftüberdruck auf den Innenbehälter 3 zwecks Entnahme einer Teilmenge des Produkts 2. Zur Verhinderung eines Rückflusses des Produkts 2 in den Innenbehälter 3 ist ein Entnahmekanal 5 mit einer Rückflusssperre 6 vorgesehen. Zwischen dem Innenbehälter 3 und dem Außenbehälter 4 ist ein Lufteinsaugventil 7 zum Austausch des Volumens einer entnommenen Produktteilmenge vorgesehen ist. Das Lufteinsaugventil 7 ist als ein elastischer Dichtring 8 ausgestaltet. Der Innenbehälter 3 und der Außenbehälter 4 sind mittels eines Aufsatzes 15 miteinander verbunden.

In einer Detailansicht X nach der Fig. 1 zeigt die Fig. 2 den Dichtring 8 mit einer innenliegenden formelastischen Dichtlippe 9, wobei der Dichtring 8 in eine umlaufende Nut 10 eingelegt ist, die an einem Halsende 11 des Außenbehälters 4 angeordnet ist. Der Innenbehälter 3 ist an einem Halsende 12 mit einem Flansch 13 versehen, der mit seiner unteren Flanschseite 14 den Dichtring 8 auf die Nut 10 über einen den Innen- und Außenbehälter 3,4 zusammenhaltenden Aufsatz 15 drückt, wobei die Dichtlippe 9 im Ruhezustand an der unteren Flanschseite 14 formelastisch anliegt. Die unteren Flanschseite 14 im äußeren Randbereich 16 ist mit mindestens einem mit einer Außenatmosphäre in Verbindung stehenden Kanal 17 versehen, der mit der Dichtlippe 9 derart kommuniziert, dass bei Druck auf den Außenbehälter 4 die Dichtlippe 9 noch zusätzlich an die untere Flanschseite 14 gedrückt wird, wodurch eine noch höhere Dichtfunktion entsteht, wobei keine Luft zwischen dem Außenbehälter 4 und dem Innenbehälter 3 entweichen kann. Dadurch wird sichergestellt, dass der gesamte Luftdruck zum Auspressen einer Teilmenge des Produkts 2 genutzt wird. Dadurch, dass der beispielsweise aus einem Elastomer hergestellte Dichtring 8 mit der Dichtlippe 9 einteilig ausgestaltet ist, ergibt sich ein Kostenund Konfektionsvorteil durch die Doppelfunktion (Überdruckdicht- und Lufteinsaugfunktion). Zudem ist durch den Dichtring 8 bei einem manuellen Druck auf den Außenbehälter 4 gleichzeitig eine sehr gute Überdruckdichtfunktion zwischen dem Innenbehälter 3 und dem Außenbehälter 4 gewährleistet, was für ein präzises Dosieren des Produkts 2 von Vorteil ist.

Lässt der Handdruck auf den Außenbehälter 4 nach, wölbt sich die Dichtlippe 9 des Dichtringes 8 durch die Lufteinströmung nach unten (Fig. 5).

Durch einen oder mehrere Kanäle 17 kann Luft in den Zwischenraum des Außen- und des Innenbehälters 3, 4 einströmen, wodurch das Volumen der zuvor ausgedrückten Teilmenge des Produkts 2 ersetzt bzw. ausgeglichen wird. Um ein Einströmen von Luft durch den Kanal 17 sicherzustellen, ist der Aufsatz 15 mit mindestens einer Öffnung 18 versehen.

Die Fig. 6 bis 8 zeigen als ein zweites Ausführungsbeispiel eine Behälteranordnung 1.1 zum Entnehmen und Applizieren von Teilmengen eines flüssigen Produkts 2, wobei ein weicher, formelastischer Innenbehälter 3.1 für das Produkt 2 von einem zusammendrückbaren, formelastischen Außenbehälter 4.1 aufgenommen ist. Durch manuellen Druck auf den Außenbehälter 4.1 wirkt ein dadurch entstehender Luftüberdruck auf den Innenbehälter zwecks Entnahme einer Teilmenge des Produkts 2, wobei ein Entnahmekanal 5 mit einer Rückflusssperre 6 zur Verhinderung eines Rückflusses des Produkts 2 in den Innenbehälter 3.1 vorgesehen ist. Zwischen dem Innenbehälter 3.1 und dem Außenbehälter 4.1 ist ein Lufteinsaugventil 7.1 zum Austausch des Volumens einer entnommenen Produktteilmenge vorgesehen. Das Lufteinsaugventil 7.1 weist einen elastischen Dichtring 8.1 mit einer innenliegenden Dichtlippe 9.1 auf, der auf einem umlaufenden, flanschartigen Ring 20 aufgesetzt ist, der an einem unteren Ende eines Halses 21 des Außenbehälters 4.1 angeordnet ist. Ein den Innen- und Außenbehälter 3.1,4.1 dicht zusammenhaltender Aufsatz 15.1 ist bodenseitig mit einer nach unten offenen Ringnut 22 versehen, wobei eine untere, äußere Kante 23 der Ringnut 22 auf den Dichtring 8.1 drückt zwecks weiterer mechanischer Fixierung. Eine untere, innere Kante 24 liegt an der formelastischen Dichtlippe 9.1 an. Das Lufteinsaugventil 7.1 korrespondiert mit mindestens einer Einsaugöffnung 25 am Hals 21 des Außenbehälters 4.1. Die Ringnut 22 steht mit mindestens einer Öffnung 18.1 mit einer Außenatmosphäre in Verbindung. Der Innen- und Außenbehälter 3.1,4.1 sind im oberen Bereich mittels Dichtnocken 26 dicht miteinander verbunden. Der Aufsatz 15.1 ist innenseitig im unteren Bereich mit dem Hals 21 mittels einer Dichtnocke 27 dicht verbunden. Dadurch, dass der beispielsweise aus einem Elastomer hergestellte Dichtring 8.1 mit der Dichtlippe 9.1 einteilig ausgestaltet ist, ergibt sich ein Kosten- und Konfektionsvorteil durch die Doppelfunktion (Überdruckdicht- und Lufteinsaugfunktion). Zudem ist durch den Dichtring 8.1 bei einem manuellen Druck auf den Außenbehälter 4.1 gleichzeitig eine sehr gute Überdruckdichtfunktion zwischen dem Innenbehälter 3.1 und dem Außenbehälter 4.1 gewährleistet, was für ein präzises Dosieren des Produkts 2 von Vorteil ist.

Die Fig. 8 zeigt entsprechend der Fig. 5 die sich nach unten wölbende Dichtlippe 9.1 als geöffnetes Lufteinsaugventil 7.1.

Der Dichtring 8,8.1 mit der Dichtlippe 9,9.1 ist einteilig aus einem Elastomer hergestellt, wodurch eine kostengünstige Herstellung und eine sichere Konfektionierung nebst einer hohen Ventil- und Dichtfunktionssicherheit gegeben ist.

Für eine automatische Konfektion und einer weiteren Ventil- und Dichtfunktionssicherheit ist der Dichtring 8,8.1 mit dem Außenbehälter 4,4.1 verschnappt verbunden.

Der Aufsatz 15,15.1 und der Außenbehälter 4,4.1 sind mit einem Verschluss 19 verbunden, insbesondere durch einen Gewindeverschluss 19.1, wodurch einen einfaches Austauschen des Innenbehälters 3,3.1 erfolgen kann.

Vorzugsweise sind alle Teile der Behälteranordnung 1,1.1 aus Kunststoff hergestellt.

Der Innenbehälter 3.3.1 kann als austauschbare Einheit mit einer nicht dargestellten Verschlussfolie auf dem Halsende 12 vorgesehen werden, wodurch die übrigen Bestandteile der Behälteranordnung 1,1.1 als ein Nachfüllpacksystem mehrfach verwendbar sind. Hierzu ist der Aufsatz 15,15.1 mit dem Außenbehälter 4,4.1 mit einem Gewindeverschluss 19.1 versehen.

Dadurch, dass der Innenbehälter 3,3.1 und der Außenbehälter 4,4.1 im wesentlichen rotationssymmetrisch bzw. hohlzylindrisch ausgestaltet sind, ist ein einfaches automatisches Konfektionieren ohne Orientierung der Behälterstellung möglich.

An dem Entnahmekanal 5 kann wahlweise ein nicht dargestellter Kammhohlzinkenapplikator - beispielsweise nach der JP2000-296888A - verbunden werden, beispielsweise zur Farbbehandlung von Haar. Der Aufsatz 15,15.1 kann aber auch einteilig mit einem Kammhohlzinkenapplikator vorgesehen sein.

### Bezugsziffernliste:

- 1, 1.1: Behälteranordnung
- 2: Flüssiges Produkt
- 3, 3.1: Innenbehälter
- 4, 4.1: Außenbehälter
- 5: Entnahmekanal
- 6: Rückflusssperre
- 7, 7.1: Lufteinsaugventil
- 8, 8.1: Dichtring
- 9, 9.1: Dichtlippe
- 10: Umlaufende Nut
- 11: Halsende/Außenbehälter
- 12: Halsende/Innenbehälter
- 13: Flansch
- 14: Untere Flanschseite
- 15, 15.1: Aufsatz
- 16: Äußerer Randbereich
- 17: Kanal
- 18, 18.1: Öffnung
- 19: Verschluss
- 19.1: Gewindeverschluss
- 20: Ring
- 21: Außenbehälterhals
- 22: Ringnut
- 23: Äußere Kante
- 24: Innere Kante
- 25: Einsaugöffnung
- 26, 27: Dichtnocken

## Patentansprüche

1. Behälteranordnung zum Entnehmen und Applizieren von Teilmengen eines flüssigen Produkts, wobei ein formelastischer Innenbehälter für das Produkt und ein formelastischer Außenbehälter von einem Aufsatz aufgenommen ist, dass durch manuellen Druck auf den Außenbehälter ein dadurch entstehender Luftüberdruck auf den Innenbehälter wirkt zwecks Entnahme einer Teilmenge des Produkts, wobei ein Entnahmekanal mit einer Rückflusssperre zur Verhinderung eines Rückflusses des Produkts in den Innenbehälter vorgesehen ist, und dass zwischen dem Innenbehälter und dem Außenbehälter ein Lufteinsaugventil zum Austausch des Volumens einer entnommenen Produktteilmenge vorgesehen ist, **dadurch gekennzeichnet, dass** das Lufteinsaugventil (7) einen elastischen Dichtring (8) mit einer innenliegenden Dichtlippe (9) aufweist, der in eine umlaufende Nut (10) eingelegt ist, die an einem Halsende (11) des Außenbehälters (4) angeordnet ist, wobei der Innenbehälter (3) an einem Halsende (12) mit einem Flansch (13) versehen ist, der über einen den Innen- und Außenbehälter (3,4) zusammenhaltenden Aufsatz (15) mit seiner unteren Flanschseite (14) den Dichtring (8) auf die Nut (10) drückt, wobei die Dichtlippe (9) an der unteren Flanschseite (14) formelastisch anliegt, und dass die untere Flanschseite (14) im äußeren Randbereich (16) mit mindestens einem mit einer Außenatmosphäre in Verbindung stehenden Kanal (17) versehen ist, der mit der Dichtlippe (9) kommuniziert.

2. Behälteranordnung zum Entnehmen und Applizieren von Teilmengen eines flüssigen Produkts, wobei ein formelastischer Innenbehälter für das Produkt und ein formelastischer Außenbehälter von einem Aufsatz aufgenommen ist, dass durch manuellen Druck auf den Außenbehälter ein dadurch entstehender Luftüberdruck auf den Innenbehälter wirkt zwecks Entnahme einer Teilmenge des Produkts, wobei ein Entnahmekanal mit einer Rückflusssperre zur Verhinderung eines Rückflusses des Produkts in den Innenbehälter vorgesehen ist, und dass zwischen dem Innenbehälter und dem Außenbehälter ein Lufteinsaugventil zum Austausch des Volumens einer entnommenen Produktteilmenge vorgesehen ist, **dadurch gekennzeichnet, dass** das Lufteinsaugventil (7.1) einen elastischen Dichtring (8.1) mit einer innenliegenden Dichtlippe (9.1) aufweist, wobei der Dichtring (8.1) auf einem umlaufenden, flanschartigen Ring (20) aufgesetzt ist, der an einem unteren Ende eines Halses (21) des Außenbehälters (4.1) angeordnet ist, dass ein den Innen- und Außenbehälter (3.1,4.1) dicht zusammenhaltender Aufsatz (15.1) bodenseitig mit einer nach unten offenen Ringnut (22) versehen ist, wobei eine untere, äußere Kante (23) der Ringnut (22) auf den Dichtring (8.1) drückt zwecks weiterer mechanischer Fixierung, dass eine untere, innere Kante (24) an der formelastischen Dichtlippe (9.1) anliegt, dass das Lufteinsaugventil (7.1) mit mindestens einer Einsaugöffnung (25) am Hals (21) des Außenbehälters (4.1) korrespondiert, und dass die Ringnut (22) mit mindestens einer Öffnung (18.1) mit einer Außenatmosphäre in Verbindung steht.

3. Behälteranordnung nach Anspruch 1 oder 2, **dadurch gekennzeichnet, dass** der Dichtring (8,8.1) mit der Dichtlippe (9,9.1) einteilig aus einem Elastomer hergestellt ist.

4. Behälteranordnung nach Anspruch 1 oder 2, **dadurch gekennzeichnet, dass** der Dichtring (8,8.1) mit dem Außenbehälter (4,4.1) verschnappt verbunden ist.

5. Behälteranordnung nach Anspruch 1, **dadurch gekennzeichnet, dass** der Aufsatz (15) mit mindestens einer Öffnung (18) versehen ist, der mit dem Kanal (17) korrespondiert.

6. Behälteranordnung nach Anspruch 1 oder 2, **dadurch gekennzeichnet, dass** der Aufsatz (15,15.1) und der Außenbehälter (4,4.1) mit einem Verschluss (19) verbunden sind.

7. Behälteranordnung nach Anspruch 1 oder 2, **dadurch gekennzeichnet, dass** der Aufsatz (15,15.1) und der Außenbehälter (4,4.1) mit einem Gewindeverschluss (19.1) verbunden sind.

8. Behälteranordnung nach Anspruch 1 oder 2, **dadurch gekennzeichnet, dass** die Behälteranordnung (1,1.1) vollständig aus Kunststoff hergestellt ist.

9. Behälteranordnung nach Anspruch 1 oder 2, **dadurch gekennzeichnet, dass** die Behälteranordnung (1,1.1) als ein Nachfüllpacksystem ausgebildet ist.

10. Behälteranordnung nach mindestens Anspruch 1 oder 2, **dadurch gekennzeichnet, dass** der Innenbehälter (3,3.1) und der Außenbehälter (4,4.1) im wesentlichen hohlzylindrisch ausgestaltet sind.

11. Behälteranordnung nach mindestens Anspruch 1 oder 2; **dadurch gekennzeichnet, dass** dem Entnahmekanal (5) ein Kammhohlzinkenapplikator zugeordnet ist.

12. Behälteranordnung nach mindestens Anspruch 1 oder 2, **dadurch gekennzeichnet, dass** das Produkt (2) ein Haarbehandlungsmittel ist.

## Claims

1. Container arrangement for removing and applying partial amounts of a liquid product, in which arrangement an elastic inner container for the product and an elastic outer container are received by an end piece, manual pressure on the outer container creating a positive air pressure which acts on the inner container in order to remove a partial amount of the product, a removal channel being provided with a backflow barrier to prevent the product from flowing back into the inner container, an air intake valve being provided between the inner container and the outer container for replacing the volume of a partial amount of product that has been removed, **characterized in that** the air intake valve (7) has an elastic sealing ring (8) provided with an inner sealing lip (9) and inserted into a peripheral groove (10) which is arranged at a neck end (11) of the outer container (4), the inner container (3) being provided, at a neck end (12), with a flange (13) which, with its lower side (14), presses the sealing ring (8) onto the groove (10) via an end piece (15) holding the inner and outer containers (3, 4) together, the sealing lip (9) resting elastically on the lower side (14) of the flange, and **in that** the lower side (14) of the flange is provided, in the outer edge area (16), with at least one channel (17) which is in contact with the outside atmosphere and communicates with the sealing lip (9).

2. Container arrangement for removing and applying partial amounts of a liquid product, in which arrangement an elastic inner container for the product and an elastic outer container are received by an end piece, manual pressure on the outer container creating a positive air pressure which acts on the inner container in order to remove a partial amount of the product, a removal channel being provided with a backflow barrier to prevent the product from flowing back into the inner container, an air intake valve being provided between the inner container and the outer container for replacing the volume of a partial amount of product that has been removed, **characterized in that** the air intake valve (7.1) has an elastic sealing ring (8.1) provided with an inner sealing lip (9.1), the sealing ring (8.1) sitting on a peripheral, flange-like ring (20) arranged at a lower end of a neck (21) of the outer container (4.1), **in that** an end piece (15.1) holding the inner and outer containers (3.1, 4.1) tightly together is provided at the bottom with a downwardly open annular groove (22), a lower, outer edge (23) of the annular groove (22) pressing onto the sealing ring (8.1) for further mechanical fixing, **in that** a lower, inner edge (24) rests on the elastic sealing lip (9.1), **in that** the air intake valve (7.1) corresponds with at least one suction opening (25) on the neck (21) of the outer container (4.1), and **in that** the annular groove (22) is in contact with the outside atmosphere via at least one opening (18.1).

3. Container arrangement according to Claim 1 or 2, **characterized in that** the sealing ring (8, 8.1) is produced in one piece with the sealing lip (9, 9.1) from an elastomer.

4. Container arrangement according to Claim 1 or 2, **characterized in that** the sealing ring (8, 8.1) is connected to the outer container (4, 4.1) with a snap fit.

5. Container arrangement according to Claim 1, **characterized in that** the end piece (15) is provided with at least one opening (18) which corresponds with the channel (17).

6. Container arrangement according to Claim 1 or 2, **characterized in that** the end piece (15, 15.1) and the outer container (4, 4.1) are connected with a closure (19).

7. Container arrangement according to Claim 1 or 2, **characterized in that** the end piece (15, 15.1) and the outer container (4, 4.1) are connected with a threaded closure (19.1).

8. Container arrangement according to Claim 1 or 2, **characterized in that** the container arrangement (1, 1.1) is made entirely of plastic.

9. Container arrangement according to Claim 1 or 2, **characterized in that** the container arrangement (1, 1.1) is configured as a refill system.

10. Container arrangement according to at least Claim 1 or 2, **characterized in that** the inner container (3, 3.1) and the outer container (4, 4.1) are of a substantially hollow cylindrical configuration.

11. Container arrangement according to at least Claim 1 or 2, **characterized in that** a comb applicator with hollow teeth is assigned to the removal channel (5).

12. Container arrangement according to at least Claim 1 or 2, **characterized in that** the product (2) is a hair treatment composition.

## Revendications

1. Agencement de récipients pour prélever et pour appliquer des quantités partielles d'un produit liquide, un récipient interne de forme élastique pour le produit et un récipient externe de forme élastique étant réceptionnés par un embout, par pression manuelle sur le récipient externe, une surpression d'air qui en résulte agissant sur le récipient interne pour le prélèvement d'une quantité partielle du produit, une conduite de prélèvement avec un dispositif antiretour pour éviter un reflux du produit dans le récipient interne étant prévue et une soupape d'admission d'air pour le remplacement du volume d'une quantité partielle de produit prélevé étant prévue entre le récipient interne et le récipient externe, **caractérisé en ce que** la soupape d'admission d'air (7) est dotée d'une bague d'étanchéité élastique (8) avec une lèvre d'étanchéité (9) située à l'intérieur qui est insérée dans une rainure périphérique (10) qui est disposée sur une extrémité du col (11) du récipient externe (4), le récipient interne (3) étant muni sur une extrémité du col (12) d'une bride (13), qui par l'intermédiaire d'un embout (15) maintenant ensemble les récipients interne et externe (3, 4) presse la bague d'étanchéité (8) sur la rainure (10), par l'intermédiaire de sa face inférieure de bride (14), la lèvre d'étanchéité (9) s'appliquant par élasticité de forme sur la face inférieure de la bride et **en ce que** la face inférieure de la bride (14) est munie sur la zone de bordure externe (16) d'au moins une conduite (17) qui est en liaison avec une atmosphère extérieure, qui communique avec la lèvre d'étanchéité (9).

2. Agencement de récipients pour prélever et pour appliquer des quantités partielles d'un produit liquide, un récipient interne de forme élastique pour le produit et un récipient externe de forme élastique étant réceptionnés par un embout, par pression manuelle sur le récipient externe, une surpression d'air qui en résulte agissant sur le récipient interne pour le prélèvement d'une quantité partielle du produit, une conduite de prélèvement avec un dispositif antiretour pour éviter un reflux du produit dans le récipient interne étant prévue et une soupape d'admission d'air pour le remplacement du volume d'une quantité partielle de produit prélevé étant prévue entre le récipient interne et le récipient externe, **caractérisé en ce que** la soupape d'admission d'air (7.1) est dotée d'une bague d'étanchéité élastique (8.1), la bague d'étanchéité (8.1) étant posée sur une bague périphérique (20), du type d'une bride, qui est disposée sur une extrémité inférieure d'un col (21) du récipient externe (4.1), un embout (15.1) maintenant intimement ensemble les récipients interne et externe (3.1, 4.1) étant doté du côté de son fond d'une rainure annulaire (22) ouverte vers le bas, un bord extérieur inférieur (23) de la rainure annulaire (22) pressant sur la bague d'étanchéité (8.1), pour assurer une fixation mécanique plus poussée, **en ce qu'**un bord intérieur inférieur (24) s'applique sur la lèvre d'étanchéité de forme élastique (9.1), **en ce que** la soupape d'admission d'air (7.1) correspond avec au moins un orifice d'admission (25) sur le col (21) du réservoir externe (4.1) et **en ce que** la rainure annulaire (22) est en liaison avec l'atmosphère extérieure par l'intermédiaire d'au moins un orifice (18.1).

3. Agencement de récipients selon la revendication 1 ou 2, **caractérisé en ce que** la bague d'étanchéité (8, 8.1) est fabriquée en monobloc avec la lèvre d'étanchéité (9, 9.1) dans un élastomère.

4. Agencement de récipients selon la revendication 1 ou 2, **caractérisé en ce que** la bague d'étanchéité (8, 8.1) est reliée au récipient externe (4, 4.1) par encliquetage.

5. Agencement de récipients selon la revendication 1, **caractérisé en ce que** l'embout (15) est muni d'au moins un orifice (18) qui correspond avec la conduite (17).

6. Agencement de récipients selon la revendication 1 ou 2, **caractérisé en ce que** l'embout (15, 15.1) et le récipient externe (4, 4.1) sont reliés par une fermeture (19).

7. Agencement de récipients selon la revendication 1 ou 2, **caractérisé en ce que** l'embout (15, 15.1) et le récipient externe (4, 4.1) sont reliés par une fermeture filetée (19.1).

8. Agencement de récipients selon la revendication 1 ou 2, **caractérisé en ce que** l'agencement de récipients (1, 1.1) est entièrement fabriqué en matière plastique.

9. Agencement de récipients selon la revendication 1 ou 2, **caractérisé en ce que** l'agencement de récipients (1, 1.1) est conçu sous la forme d'un système d'emballage rechargeable.

10. Agencement de récipients selon au moins l'une des revendications 1 ou 2, **caractérisé en ce que** le récipient interne (3, 3.1) et le récipient externe (4, 4.1) sont sensiblement conçus en tant que cylindre creux.

11. Agencement de récipients selon au moins l'une des revendications 1 ou 2, **caractérisé en ce que** la conduite de prélèvement (5) est associée à un applicateur en queue d'aronde creuse dentée.

12. Agencement de récipients selon au moins l'une des revendications 1 ou 2, **caractérisé en ce que** le produit (2) est un produit de traitement capillaire.
